# EUROPÄISCHE PATENTSCHRIFT

(11) **EP 1 756 256 B1**
(45) Veröffentlichungstag und Bekanntmachung des Hinweises auf die Patenterteilung: **11.11.2009**
(21) Anmeldenummer: 04739932.4
(22) Anmeldetag: 16.06.2004
(51) Int. Cl.: C11D 11/04

(54) **GEZIELTE GRANULATION DURCH NEUTRALISATION IM COMPOMIX**
TARGETED GRANULATION ACHIEVED BY NEUTRALISATION IN A COMPOMIX-TYPE MACHINE
GRANULATION CIBLEE OBTENUE PAR NEUTRALISATION DANS UNE MACHINE DE TYPE COMPOMIX

(43) Veröffentlichungstag der Anmeldung: 28.02.2007
(73) Patentinhaber: Henkel AG & Co. KGaA, 40589 Düsseldorf (DE)
(72) Erfinder: ORLICH, Bernhard, 08005 Barcelona (ES); BLASEY, Gerhard, 40599 Düsseldorf (DE); KRUSE, Hans-Friedrich, 41352 Korschenbroich (DE); EBRAHIMZADEH, Keiwan, 40589 Düsseldorf (DE)
(86) Internationale Anmeldenummer: PCT/EP2004/006464
(87) Internationale Veröffentlichungsnummer: WO 2005/123893

(56) Entgegenhaltungen:
- WO-A-92/06170
- WO-A-2004/053046
- DE-A1- 19 858 859
- US-A- 5 576 285
- PATENT ABSTRACTS OF JAPAN Bd. 1998, Nr. 01, 30. Januar 1998 (1998-01-30) & JP 09 241698 A (LION CORP), 16. September 1997 (1997-09-16)
- PIETSCH W: "SYSTEMATISCHE ENTWICKLUNG VON VERFAHREN ZUR KORNVERGROESSERUNG DURCH AGGLOMERIEREN SYSTEMATIC DEVELOPMENT OF PROCESSES FOR THE SIZE ENLARGEMENT BY AGGLOMERATION" November 2002 (2002-11), CHEMIE. INGENIEUR. TECHNIK, VERLAG CHEMIE GMBH. WEINHEIM, DE, PAGE(S) 1517-1519,1521 , XP001132622 ISSN: 0009-286X das ganze Dokument

## Beschreibung

Die vorliegende Erfindung betrifft ein Verfahren zur Herstellung von Tensidgranulaten. Sie betrifft insbesondere ein Verfahren, welches es gestattet, das Schüttgewicht der Tensidgranulate und die Verteilung der Korngrößen gezielt einzustellen.

Tensidgranulate werden für die Herstellung von festen Wasch- oder Reinigungsmitteln, welche z.B. als Pulver oder Kompaktate vorliegen, benötigt. Die Herstellung von Tensidgranulaten erfolgt beispielsweise durch Umsetzung von Aniontensidsäuren mit Neutralisationsmitteln. Diese Neutralisation kann sowohl mit Lösungen von Alkalimetallhydroxiden, als auch innerhalb einer Trockenneutralisation mit festen alkalischen Substanzen, insbesondere Natriumcarbonat, durchgeführt werden.

Bei der Neutralisation mit wässrigen Alkalien fallen die Tensidsalze in Form wässriger Zubereitungsformen an, wobei Wassergehalte im Bereich von etwa 10 bis 80 Gew.-% und insbesondere im Bereich von etwa 35 bis 60 Gew.-% einstellbar sind. Produkte dieser Art haben bei Raumtemperatur pastenförmige bis schneidfähige Beschaffenheit, wobei die Fließ- und Pumpfähigkeit solcher Pasten schon im Bereich von etwa 50 Gew.-% Aktivsubstanz eingeschränkt ist oder gar verloren geht, so dass bei der Weiterverarbeitung solcher Pasten, insbesondere bei ihrer Einarbeitung in Feststoffmischungen, beispielsweise in feste Wasch- und Reinigungsmittel, beträchtliche Probleme entstehen. Es ist dementsprechend ein altes Bedürfnis, anionische Waschmitteltenside in trockener, insbesondere rieselfähiger Form zur Verfügung stellen zu können. Tatsächlich gelingt es auch, nach herkömmlicher Trocknungstechnik, zum Beispiel im Sprühturm, rieselfähige Aniontensidpulver oder -granulate, insbesondere solche von Fettalkoholsulfaten (FAS) zu gewinnen. Hier zeigen sich jedoch gravierende Einschränkungen, da die erhaltenen Zubereitungen oft hygroskopisch sind, unter Wasseraufnahme aus der Luft bei der Lagerung verklumpen und auch im Waschmittel-Fertigprodukt zur Verklumpung neigen. Aufgrund des notwendigerweise hohen Wassergehaltes der im Sprühturm verarbeiteten Pasten ist der Energieeinsatz bei derartigen Sprühverfahren vergleichsweise hoch.

Eine Alternative zur Sprühtrocknung tensidischer Pasten stellt die Granulierung dar. Auch in der Patentliteratur existiert ein breiter Stand der Technik zur Non-Tower-Herstellung von Wasch- und Reinigungsmitteln.
So beschreibt die europäische Patentanmeldung EP-A-0 678 573 (Procter & Gamble) ein Verfahren zur Herstellung rieselfähiger Tensidgranulate mit Schüttgewichten oberhalb 600 g/l, in dem Anionentensidsäuren mit einem Überschuss an Neutralisationsmittel zu einer Paste mit mindestens 40 Gew.-% Tensid umgesetzt werden und diese Paste mit einem oder mehreren Pulver(n), von denen mindestens eines sprühgetrocknet sein muss und das anionisches Polymer und kationisches Tensid enthält, vermischt wird, wobei das entstehende Granulat optional getrocknet werden kann. Diese Schrift verringert zwar den Anteil sprühgetrockneter Granulate in den Wasch- und Reinigungsmitteln, vermeidet die Sprühtrocknung aber nicht gänzlich.

Die europäische Patentanmeldung EP-A-0 438 320 (Unilever) offenbart ein batchweise ausgeführtes Verfahren zur Herstellung von Tensidgranulaten mit Schüttgewichten oberhalb von 650 g/l. Hierbei wird eine Lösung eines alkalischen anorganischen Stoffes in Wasser unter eventuellem Zusatz anderer Feststoffe mit der Anionentensidsäure versetzt und in einem Hochgeschwindigkeitsmischer/Granulator mit einem flüssigen Binder granuliert. Neutralisation und Granulation erfolgen zwar in den gleichen Apparatur, aber in voneinander getrennten Verfahrensschritten, so dass das Verfahren nur chargenweise betrieben werden kann.

Aus der europäischen Patentanmeldung EP-A-0 402 112 (Procter & Gamble) ist ein kontinuierliches Neutralisations-/Granulationsverfahren zur Herstellung von FAS- und/oder ABS-Granulaten aus der Säure bekannt, in dem die ABS-Säure mit mindestens 62%iger NaOH neutralisiert und dann unter Zusatz von Hilfsstoffen, zum Beispiel ethoxylierten Alkoholen oder Alkylphenolen oder eines oberhalb von 48,9°C schmelzenden Polyethylenglykols mit einer Molmasse zwischen 4000 und 50000 granuliert wird.

Die europäischen Patentanmeldung EP-A-0 508 543 (Procter & Gamble) nennt ein Verfahren, in dem eine Tensidsäure mit einem Überschuss an Alkali zu einer mindestens 40 Gew.-%igen Tensidpaste neutralisiert wird, die anschließend konditioniert und granuliert wird, wobei eine Direktkühlung mit Trockeneis oder flüssigem Stickstoff erfolgt.

Trockenneutralisationsverfahren, in denen Sulfonsäuren neutralisiert und granuliert werden, sind in der EP 555 622 (Procter & Gamble) offenbart. Nach der Lehre dieser Schrift findet die Neutralisation der Aniontensidsäuren in einem Hochgeschwindigkeitsmischer durch einen Überschuss an feinteiligem Neutralisationsmittel mit einer mittleren Korngröße unter 5 µm statt.

Ein ähnliches Verfahren, das ebenfalls in einem Hochgeschwindigkeitsmischer durchgeführt wird und bei dem auf 2 bis 20 µm vermahlenes Natriumcarbonat als Neutralisationsmittel dient, wird in der WO98/20104 (Procter & Gamble) beschrieben.

Tensidmischungen, die nachfolgend auf feste Absorbentien aufgesprüht werden und Waschmittelzusammensetzungen bzw. Komponenten hierfür liefern, werden auch in der EP 265 203 (Unilever) beschrieben. Die in dieser Schrift offenbarten flüssigen Tensidmischungen enthalten Natrium- oder Kaliumsalze von Alkylbenzolsulfonsäuren oder Alkylschwefelsäuren in Mengen bis zu 80 Gew.-%, ethoxylierte Niotenside in Mengen bis zu 80 Gew.-% sowie maximal 10 Gew.-% Wasser.

Ähnliche Tensidmischungen werden auch in der älteren EP 211 493 (Unilever) offenbart. Nach der Lehre dieser Schrift enthalten die aufzusprühenden Tensidmischungen zwischen 40 und 92 Gew.-% einer Tensidmischung sowie mehr als 8 bis maximal 60 Gew.-% Wasser. Die Tensidmischung besteht ihrerseits zu mindestens 50% aus polyalkoxylierten Niotensiden und ionischen Tensiden.

Ein Verfahren zur Herstellung einer flüssigen Tensidmischung aus den drei Bestandteilen Aniontensid, Niotensid und Wasser wird in der EP 507 402 (Unilever) beschrieben. Die hier offenbarten Tensidmischungen, die wenig Wasser enthalten sollen, werden durch Zusammenführen äquimolarer Mengen Neutralisationsmittel und Aniontensidsäure in Gegenwart von Niotensid hergestellt.

Die deutsche Offenlegungsschrift DE-A- 42 32 874 (Henkel KGaA) offenbart ein Verfahren zur Herstellung wasch- und reinigungsaktiver Anionentensidgranulate durch Neutralisation von Änionentensiden in ihrer Säureform. Als Neutralisationsmittel werden hier feste, pulverförmige Stoffe, insbesondere Natriumcarbonat, offenbart, das mit den Aniontensidsäuren zu Aniontensid, Kohlendioxid und Wasser reagiert. Die erhaltenen Granulate haben Tensidgehalte um 30 Gew.-% und Schüttgewichte von unter 550 g/l.

Die europäische Offenlegungsschrift EP 642 576 (Henkel KGaA) beschreibt eine zweistufige Granulierung in zwei hintereinander geschalteten Mischer/Granulatoren, wobei in einem ersten, niedertourigen Granulator 40-100 Gew.-%, bezogen auf die Gesamtmenge der eingesetzten Bestandteile, der festen und flüssigen Bestandteile vorgranuliert und in einem zweiten, hochtourigen Granulator das Vorgranulat ggf. mit den restlichen Bestandteilen vermischt und in ein Granulat überführt wird.

Die deutsche Offenlegungsschrift DE-A-43 14 885 (Süd-Chemie) offenbart ein Verfahren zur Herstellung wasch- und reinigungsaktiver Anionentensidgranulate durch Neutralisation der Säureform anionischer Tenside mit einer basisch wirkenden Verbindung, wobei die hydrolyseempfindliche Säureform eines hydrolyseempfindlichen Aniontensids mit dem Neutralisationsmittel ohne Freisetzung von Wasser umgesetzt wird. Vorzugsweise wird als Neutralisationsmittel Natriumcarbonat eingesetzt, das bei diesem Verfahren zu Natriumhydrogencarbonat reagiert. Weitere Verfahren zur Herstellung von Aniontensidgranulaten sind aus WO 92/06170, DE 19858599 und US 5576285 bekannt.

Der vorliegenden Erfindung lag die Aufgabe zugrunde, ein kontinuierliches oder diskontinuierliches Verfahren zur Herstellung von Tensidgranulaten durch Neutralisation von Anionentensidsäuren und festen Neutralisationsmitteln bereitzustellen. Die Schüttgewichte der herzustellenden Granulate sollten dabei in breiten Grenzen gezielt einstellbar sein, wobei es ein besonderes Ziel der vorliegenden Erfindung war, auch mit Hilfe eines Non-Tower-Verfahrens die niedrigen Schüttgewichte herkömmlicher Sprühtrocknungsprodukte erreichen zu können. Desweiteren sollte eine Beeinflussung der Korngrößeverteilung der Granulate durch die Variation geeigneter Faktoren möglich werden. Durch eine gezielte Verfahrensführung sollte es insbesondere ermöglicht werden, dass die Endprodukte den nach Verfahren aus dem Stand der Technik herstellbaren Produkten überlegen sind. So sollten die Endprodukte eine hohe Löslichkeit aufweisen, was gerade beim Einsatz in Form von Kompakteten eine Bedingung für das zügige und vollständige Auflösen der Wasch- oder Reinigungsmittelportion ist. Desweiteren wird von den Granulaten eine Optimierung der Lagerfähigkeit erwartet. Es sollte bei längerer Lagerdauer weder ein Zusammenkleben der einzelnen Granulate, noch eine inhomogene Verteilung der unterschiedlichen Granulatgrößen in einer Granulatmenge aufgrund einer breiten Korngrößeverteilung auftreten.
Ein besonderes Augenmerk lag auf einer Kostenoptimierung des erfindungsgemäßen Verfahrens im Vergleich zum im Stand der Technik beschriebenen Verfahren. So sollten Verfahrensschritte wie die energieaufwendige Wasserverdampfung bzw. die Nutzung energieaufwendiger Hochgeschwindigkeitsmischer oder Hochschermischer weitestgehend vermeiden werden.

Es wurde nun gefunden, dass sich Tensidgranulate mit steuerbarem Schüttgewicht und steuerbarer Korngrößeverteilung der Granulate herstellen lassen, wenn in einem Freifallmischer die Umsetzung der festen Neutralisationsmittel mit Aniontensidsäuren erfolgt, welche einen Wassergehalt von 5 bis 24 Gew.-% aufweisen.

Gegenstand der vorliegenden Erfindung ist ein Verfahren zur Herstellung von Tensidgranulaten mit einem Schüttgewicht von 300 bis 800 g/l durch Neutralisation von Aniontensidsäuren sowie gegebenenfalls weiteren sauren Komponenten mit festen Neutralisationsmitteln, bei welchem die Aniontensidsäure(n) und das/die feste(n) Neutralisationsmittel in einem Freifallmischer agglomeriert, und gegebenenfalls nachträglich aufbereitet werden, **dadurch gekennzeichnet, dass** die Aniontensidsäure einen Wassergehalt zwischen 5 und 24 Gew.-% aufweist.

### Aniontensidsäuren

In dem erfindungsgemäßen Neutralisationsverfahren werden Aniontensidsäuren mit festen Neutralisationsmitteln umgesetzt. Als Aniontensidsäuren eignen sich für dieses Verfahren dabei grundsätzlich alle dem Fachmann bekannten Aniontensidsäuren. In bevorzugten Ausführungsformen des erfindungsgemäßen Verfahrens wird/werden als Aniontensidsäure(n) eine oder mehrere Substanz(en) aus der Gruppe der Carbonsäuren, der Schwefelsäurehalbester und der Sulfonsäuren, vorzugsweise aus der Gruppe der Fettsäuren, der Fettalkylschwefelsäuren und der Alkylarylsulfonsäuren, insbesondere aus der Gruppe der C₈₋₁₆-, insbesondere der C₉₋₁₃-Alkylbenzolsulfonsäuren, eingesetzt. Diese werden nachstehend beschrieben.

Um ausreichende oberflächenaktive Eigenschaften aufzuweisen, sollten die genannten Verbindungen dabei über längerkettige Kohlenwasserstoffreste verfügen, also im Alkyl- oder Alkenylrest mindestens 6 C-Atome aufweisen. Üblicherweise liegen die C-Kettenverteilungen der Aniontenside im Bereich von 6 bis 40, vorzugsweise 8 bis 30 und insbesondere 12 bis 22 Kohlenstoffatome.

Carbonsäuren, die in Form ihrer Alkalimetallsalze als Seifen in Wasch- und Reinigungsmitteln Verwendung finden, werden technisch größtenteils aus nativen Fetten und Ölen durch Hydrolyse gewonnen. Während die bereits im vergangenen Jahrhundert durchgeführte alkalische Verseifung direkt zu den Alkalisalzen (Seifen) führte, wird heute großtechnisch zur Spaltung nur Wasser eingesetzt, das die Fette in Glycerin und die freien Fettsäuren spaltet. Großtechnisch angewendete Verfahren sind beispielsweise die Spaltung im Autoklaven oder die kontinuierliche Hochdruckspaltung. Im Rahmen der vorliegenden Erfindung als Aniontensid in Säureform einsetzbare Carbonsäuren sind beispielsweise Hexansäure (Capronsäure), Heptansäure (Önanthsäure), Octansäure (Caprylsäure), Nonansäure (Pelargonsäure), Decansäure (Caprinsäure), Undecansäure usw.. Bevorzugt ist im Rahmen der vorliegenden Verbindung der Einsatz von Fettsäuren wie Dodecansäure (Laurinsäure), Tetradecansäure (Myristinsäure), Hexadecansäure (Palmitinsäure), Octadecansäure (Stearinsäure), Eicosansäure (Arachinsäure), Docosansäure (Behensäure), Tetracosansäure (Lignocerinsäure), Hexacosansäure (Cerotinsäure), Triacotansäure (Melissinsäure) sowie der ungesättigten Spezies 9c-Hexadecensäure (Palmitoleinsäure), 6c-Octadecensäure (Petroselinsäure), 6t-Octadecensäure (Petroselaidinsäure), 9c-Octadecensäure (Ölsäure), 9t-Octadecensäure ((Elaidinsäure), 9c,12c-Octadecadiensäure (Linolsäure), 9t,12t-Octadecadiensäure (Linolaidinsäure) und 9c,12c,15c-Octadecatreinsäure (Linolensäure). Aus Kostengründen ist es bevorzugt, nicht die reinen Spezies einzusetzen, sondern technische Gemische der einzelnen Säuren, wie sie aus der Fettspaltung zugänglich sind. Solche Gemische sind beispielsweise Kokosölfettsäure (ca. 6 Gew.-% C₈, 6 Gew.-% C₁₀, 48 Gew.-% C₁₂, 18 Gew.-% C₁₄, 10 Gew.-% C₁₆, 2 Gew.-% C₁₈, 8 Gew.-% C_{18'}, 1 Gew.-% C_{18"}), Palmkernölfettsäure (ca. 4 Gew.-% C₈, 5 Gew.-% C₁₀, 50 Gew.-% C₁₂, 15 Gew.-% C₁₄, 7 Gew.-% C₁₆, 2 Gew.-% C₁₈, 15 Gew.-% C_{18'}, 1 Gew.-% C_{18"}), Talgfettsäure (ca. 3 Gew.-% C₁₄, 26 Gew.-% C₁₆, 2 Gew.-% C_{16'}, 2 Gew.-% C₁₇, 17 Gew.-% C₁₈, 44 Gew.-% C_{18'}, 3 Gew.-% C_{18"}, 1 Gew.-% C_{18'''}), gehärtete Talgfettsäure (ca. 2 Gew.-% C₁₄, 28 Gew.-% C₁₆, 2 Gew.-% C₁₇, 63 Gew.-% C₁₈, 1 Gew.-% C_{18'}), technische Ölsäure (ca. 1 Gew.-% C₁₂, 3 Gew.-% C₁₄, 5 Gew.-% C₁₆, 6 Gew.-% C_{16'}, 1 Gew.-% C₁₇, 2 Gew.-% C₁₈, 70 Gew.-% C_{18'}, 10 Gew.-% C_{18"}, 0,5 Gew.-% C_{18'''}), technische Palmitin/Stearinsäure (ca. 1 Gew.-% C₁₂, 2 Gew.-% C₁₄, 45 Gew.-% C₁₆, 2 Gew.-% C₁₇, 47 Gew.-% C₁₈, 1 Gew.-% C_{18'}) sowie Sojabohnenölfettsäure (ca. 2 Gew.-% C₁₄, 15 Gew.-% C₁₆, 5 Gew.-% C₁₈, 25 Gew.-% C_{18'}, 45 Gew.-% C_{18"}, 7 Gew.-% C_{18'''}).

Schwefelsäurehalbester längerkettiger Alkohole sind ebenfalls Aniontenside in ihrer Säureform und im Rahmen des erfindungsgemäßen Verfahrens einsetzbar. Ihre Alkalimetall-, insbesondere Natriumsalze, die Fettalkoholsulfate, sind großtechnisch aus Fettalkoholen zugänglich, welche mit Schwefelsäure, Chlorsulfonsäure, Amidosulfonsäure oder Schwefeltrioxid zu den betreffenden Alkylschwefelsäuren umgesetzt und nachfolgend neutralisiert werden. Die Fettalkohole werden dabei aus den betreffenden Fettsäuren bzw. Fettsäuregemischen durch Hochdruckhydrierung der Fettsäuremethylester gewonnen. Der mengenmäßig bedeutendste industrielle Prozess zur Herstellung von Fettalkylschwefelsäuren ist die Sulfierung der Alkohole mit SO₃/Luft-Gemischen in speziellen Kaskaden-, Fallfilm- oder Röhrenbündelreaktoren.

Eine weitere Klasse von Aniontensidsäuren, die im erfindungsgemäßen Verfahren eingesetzt werden kann, sind die Alkyletherschwefelsäuren, deren Salze, die Alkylethersulfate, sich im Vergleich zu den Alkylsulfaten durch eine höhere Wasserlöslichkeit und geringere Empfindlichkeit gegen Wasserhärte (Löslichkeit der Ca-Salze) auszeichnen. Alkyletherschwefelsäuren werden wie die Alkylschwefelsäuren aus Fettalkoholen synthetisiert, welche mit Ethylenoxid zu den betreffenden Fettalkoholethoxylaten umgesetzt werden. Anstelle von Ethylenoxid kann auch Propylenoxid eingesetzt werden. Die nachfolgende Sulfonierung mit gasförmigem Schwefeltrioxid in Kurzzeit-Sulfierreaktoren liefert Ausbeuten über 98% an den betreffenden Alkyletherschwefelsäuren.

Auch Alkansulfonsäuren und Olefinsulfonsäuren sind im Rahmen der vorliegenden Erfindung als Aniontenside in Säureform einsetzbar. Alkansulfonsäuren können die Sulfonsäuregruppe terminal gebunden (primäre Alkansulfonsäuren) oder entlang der C-Kette enthalten (sekundäre Alkansulfonsäuren), wobei lediglich die sekundären Alkansulfonsäuren kommerzielle Bedeutung besitzen. Diese werden durch Sulfochlorierung oder Sulfoxidation linearer Kohlenwasserstoffe hergestellt. Bei der Sulfochlorierung nach Reed werden *n*-Paraffine mit Schwefeldioxid und Chlor unter Bestrahlung mit UV-Licht zu den entsprechenden Sulfochloriden umgesetzt, die bei Hydrolyse mit Alkalien direkt die Alkansulfonate, bei Umsetzung mit Wasser die Alkansulfonsäuren, liefern. Da bei der Sulfochlorierung Di- und Polysulfochloride sowie Chlorkohlenwasserstoffe als Nebenprodukte der radikalischen Reaktion auftreten können, wird die Reaktion üblicherweise nur bis zu Umsetzungsgraden von 30% durchgeführt und danach abgebrochen.

Ein anderer Prozess zur Herstellung von Alkansulfonsäuren ist die Sulfoxidation, bei der *n-*Paraffine unter Bestrahlung mit UV-Licht mit Schwefeldioxid und Sauerstoff umgesetzt werden. Bei dieser Radikalreaktion entstehen sukzessive Alkylsulfonylradikale, die mit Sauerstoff zu den Alkylpersulfonylradikalen weiter reagieren. Die Reaktion mit unumgesetztem Paraffin liefert ein Alkylradikal und die Alkylpersulfonsäure, welche in ein Alkylperoxysulfonylradikal und ein Hydroxylradikal zerfällt. Die Reaktion der beiden Radikale mit unumgesetztem Paraffin liefert die Alkylsulfonsäuren bzw. Wasser, welches mit Alkylpersulfonsäure und Schwefeldioxid zu Schwefelsäure reagiert. Um die Ausbeute an den beiden Endprodukten Alkylsulfonsäure und Schwefelsäure möglichst hoch zu halten und Nebenreaktionen zu unterdrücken, wird diese Reaktion üblicherweise nur bis zu Umsetzungsgraden von 1% durchgeführt und danach abgebrochen.

Olefinsulfonate werden technisch durch Reaktion von α-Olefinen mit Schwefeltrioxid hergestellt. Hierbei bilden sich intermediär Zwitterionen, welche sich zu sogenannten Sultonen zyklisieren. Unter geeigneten Bedingungen (alkalische oder saure Hydrolyse) reagieren diese Sultone zu Hydroxylalkansulfonsäuren bzw. Alkensulfonsäuren, welche beide ebenfalls als Aniontensidsäuren eingesetzt werden können.

Alkylbenzolsulfonate als leistungsstarke anionische Tenside sind seit den dreißiger Jahren unseres Jahrhunderts bekannt. Damals wurden durch Monochlorierung von Kogasin-Fraktionen und subsequente Friedel-Crafts-Alkylierung Alkylbenzole hergestellt, die mit Oleum sulfoniert und mit Natronlauge neutralisiert wurden. Anfang der fünfziger Jahre wurde zur Herstellung von Alkylbenzolsulfonaten Propylen zu verzweigtem α-Dodecylen tetramerisiert und das Produkt über eine Friedel-Crafts-Reaktion unter Verwendung von Aluminiumtrichlorid oder Fluorwasserstoff zum Tetrapropylenbenzol umgesetzt, das nachfolgend sulfoniert und neutralisiert wurde. Diese ökonomische Möglichkeit der Herstellung von Tetrapropylenbenzolsulfonaten (TPS) führte zum Durchbruch dieser Tensidklasse, die nachfolgend die Seifen als Haupttensid in Wasch- und Reinigungsmitteln verdrängte.

Aufgrund der mangelnden biologischen Abbaubarkeit von TPS bestand die Notwendigkeit, neue Alkylbenzolsulfonate darzustellen, die sich durch ein verbessertes ökologische Verhalten auszeichnen. Diese Erfordernisse werden von linearen Alkylbenzolsulfonaten erfüllt, welche heute die fast ausschließlich hergestellten Alkylbenzolsulfonate sind und mit dem Kurzzeichen ABS belegt werden.

Lineare Alkylbenzolsulfonate werden aus linearen Alkylbenzolen hergestellt, welche wiederum aus linearen Olefinen zugänglich sind. Hierzu werden großtechnisch Petroleumfraktionen mit Molekularsieben in die *n*-Paraffine der gewünschten Reinheit aufgetrennt und zu den *n-*Olefinen dehydriert, wobei sowohl α- als auch *i*-Olefine resultieren. Die entstandenen Olefine werden dann in Gegenwart saurer Katalysatoren mit Benzol zu den Alkylbenzolen umgesetzt, wobei die Wahl des Friedel-Crafts-Katalysators einen Einfluß auf die Isomerenverteilung der entstehenden linearen Alkylbenzole hat: Bei Verwendung von Aluminiumtrichlorid liegt der Gehalt der 2-Phenyl-Isomere in der Mischung mit den 3-, 4-, 5- und anderen Isomeren bei ca. 30 Gew.-%, wird hingegen Fluorwasserstoff als Katalysator eingesetzt, lässt sich der Gehalt an 2-Phenyl-Isomer auf ca. 20 Gew.-% senken. Die Sulfonierung der linearen Alkylbenzole schließlich gelingt heute großtechnisch mit Oleum, Schwefelsäure oder gasförmigem Schwefeltrioxid, wobei letzteres die weitaus größte Bedeutung hat. Zur Sulfonierung werden spezielle Film- oder Rohrbündelreaktoren eingesetzt, die als Produkt eine 97 Gew.-%ige Alkylbenzolsulfonsäure (ABSS) liefern, die im Rahmen der vorliegenden Erfindung als Aniontensidsäure einsetzbar ist.

Durch Wahl des Neutralisationsmittels lassen sich aus den ABSS die unterschiedlichsten Salze, d.h. Alkylbenzolsulfonate, gewinnen. Aus Gründen der Ökonomie ist es hierbei bevorzugt, die Alkalimetallsalze und unter diesen bevorzugt die Natriumsalze der ABSS herzustellen und einzusetzen. Diese lassen sich durch die allgemeine Formel I beschreiben:

in der die Summe aus x und y üblicherweise zwischen 5 und 13 liegt. Erfindungsgemäße Verfahren, in denen als Aniontensid in Säureform C₈₋₁₆-, vorzugsweise C₉₋₁₃-Alkylbenzolsulfonsäuren eingesetzt werden, sind bevorzugt. Es ist im Rahmen der vorliegenden Erfindung weiterhin bevorzugt, C₈₋₁₆-, vorzugsweise C₉₋₁₃-Alkybenzolsulfonsäuren einzusetzen, die sich von Alkylbenzolen ableiten, welche einen Tetralingehalt unter 5 Gew.-%, bezogen auf das Alkylbenzol, aufweisen. Weiterhin bevorzugt ist es, Alkylbenzolsulfonsäuren zu verwenden, deren Alkylbenzole nach dem HF-Verfahren hergestellt wurden, so dass die eingesetzten C₈₋₁₆-, vorzugsweise C₉₋₁₃-Alkybenzolsulfonsäuren einen Gehalt an 2-Phenyl-Isomer unter 22 Gew.-%, bezogen auf die Alkylbenzolsulfonsäure, aufweisen.

Die vorstehend genannten Aniontenside in ihrer Säureform können alleine oder in Mischung miteinander im erfindungsgemäßen Verfahren eingesetzt werden. Es ist aber auch möglich und bevorzugt, dass dem Aniontensid in Säureform vor der Zugabe zu dem/den festen Neutralisationsmittel(n) weitere, vorzugsweise saure, Inhaltsstoffe von Wasch- und Reinigungsmitteln in Mengen von 0,1 bis 40 Gew.-%, vorzugsweise von 1 bis 15 Gew.-% und insbesondere von 2 bis 10 Gew.-%, jeweils bezogen auf das Gewicht der Aniontensidsäure-haltigen Mischung, zugemischt werden.

Als saure Reaktionspartner eignen sich im Rahmen der vorliegenden Erfindung neben den "Tensidsäuren" auch die genannten Fettsäuren, Phosphonsäuren, Polymersäuren oder teilneutralisierte Polymersäuren sowie "Buildersäuren" und "Komplexbuildersäuren" alleine sowie in beliebigen Mischungen. Als Inhaltsstoffe von Wasch- und Reinigungsmitteln, die der Aniontensidsäure zugemischt werden können, bieten sich vor allem saure Wasch- und Reinigungsmittel-Inhaltsstoffe an, also beispielsweise Phosphonsäuren, welche in neutralisierter Form (Phosphonate) als Inkrustationsinhibitoren Bestandteil vieler Wasch- und Reinigungsmittel sind. Auch der Einsatz von (teilneutralisierten) Polymersäuren wie beispielsweise Polyacrylsäuren, ist möglich. Es ist aber auch möglich, säurestabile Inhaltsstoffe mit der Aniontensidsäure zu vermischen. Hier bieten sich beispielsweise sogenannte Kleinkomponenten an, welche sonst in aufwendigen weiteren Schritten zugegeben werden müssten, also beispielsweise optische Aufheller, Farbstoffe usw., wobei im Einzelfall die Säurestabilität zu prüfen ist.

Bevorzugt werden dem Aniontensid in Säureform nichtionische Tenside in Mengen von 0,1 bis 40 Gew.-%, vorzugsweise von 1 bis 15 Gew.-% und insbesondere von 2 bis 10 Gew.-%, jeweils bezogen auf das Gewicht der Aniontensidsäure-haltigen Mischung, zugemischt. Dieser Zusatz kann die physikalischen Eigenschaften der Aniontensidsäure-haltigen Mischung verbessern und eine spätere Einarbeitung nichtionischer Tenside in das Tensidgranulat oder das gesamte Wasch- und Reinigungsmittel überflüssig machen. Die unterschiedlichen Vertreter aus der Gruppe der nichtionischen Tenside werden weiter unten beschrieben.

Die in den erfindungsgemäßen Verfahren umgesetzten Aniontensidsäuren weisen einen Wassergehalt zwischen 5 und 24 Gew.-% auf. Ein Wassergehalt von 6 bis 22 Gew.-% insbesondere zwischen 7 und 20 Gew.-% wird besonders bevorzugt.

Erfindungsgemäß werden im beschriebenen Verfahren Aniontensidsäuren eingesetzt, die 5 bis 24 Gew.-% Wasser enthalten. Hingegen wird bevorzugt in diesem Verfahren durch das Neutralisationsmittel weniger als 5 Gew.-% Wasser, bezogen auf das Neutralisationsmittel, in den Mischer eingebracht. Besonders bevorzugt ist ein Wasseranteil von weniger als 4 Gew.-%, insbesondere weniger als 3 Gew.-% im Neutralisationsmittel. In einer besonders bevorzugten Ausführungsform des Verfahrens enthält das Neutralisationsmittel 1-2 Gew.-% Wasser.
Ein solches Verfahren unterscheidet sich von typischen Verfahren des Standes der Technik, bei denen durch den Einsatz wasserhaltiger Neutralisationsmittel, wie wässrige Neutralisationsmittelpasten oder wässrige Lösungen von Neutratisationsmitteln, Wasser ins Reaktionsgemisch gelangt. Bei den Verfahren ist der Eintrag von Wasser in den Mischer durch den Einsatz der Aniontensidsäuren nicht beabsichtigt. Er kann jedoch nicht vollständig verhindert werden, da Aniontensidsäuren technisch bedingt bis zu 3 Gew.-% Wasser enthalten.

Wie eingangs ausgeführt, lassen sich durch das erfindungsgemäße Verfahren sowohl Schüttgewichte, als auch die Korngrößenverteilung der Verfahrensprodukte gezielt einstellen.
In einer bevorzugten Ausführung des erfindungsgemäßen Verfahrens enthält die Aniontensidsäure 5 - 17 Gew.-% Wasser. Zu dieser Ausführung bevorzugt sind Wassergehalte der Säure, die zwischen 6 und 16 Gew.-%, besonders bevorzugt zwischen 7 und 15 Gew.-% und insbesondere zwischen 8 und 14 Gew.-% liegen. Ganz besonders bevorzugt ist eine Form des Verfahrens, in dem der Wassergehalt der Aniontensidsäure zwischen 9 und 13 Gew.-% und insbesondere zwischen 10 und 12 Gew.-% beträgt.
Wird der Wasseranteil der Aniontensidsäure aus dem im vorherigen Abschnitt beschriebenen Bereich zwischen 5 und 17 Gew.-% gewählt, werden nach der Neutralisation/Granulation Granulate mit niedrigen Schüttgewichten erhalten. Die Schüttgewichte liegen bevorzugt bei 300 - 600 g/l, besonders bevorzugt bei 400 - 600 g/l, insbesondere bei 500 - 600 g/l. Dabei beträgt der Anteil der Tensidgranulate, die vor der Aufbereitung eine Korngröße zwischen 100 und 800 µm aufweisen, in dieser bevorzugten Ausführung des Verfahrens mindestens 40 Gew.-%, vorzugsweise mindestens 47 Gew.-%, besonders bevorzugt mindestens 55 Gew.-%, ganz besonders bevorzugt mindestens 60 Gew.-% und insbesondere mindestens 70 Gew.-%.
Der Anteil der grobkörnigen Granulate mit Körngrößen zwischen 800 und 1600 µm beträgt vor der Aufbereitung bevorzugt mehr als 20 Gew.-%, besonders bevorzugt mehr als 25 Gew.-%, insbesondere mehr als 30 Gew.-%. Hingegen ist der Anteil an feinkörnigen Granulaten mit Korngrößen zwischen 100 und 200 µm bevorzugt kleiner als 17 Gew.-%, besonders bevorzugt kleiner als 14 Gew.-%, insbesondere zwischen 1 und 12 Gew.-%.
Bevorzugter Gegenstand der Erfindung ist ein Verfahren zur Herstellung von Tensidgranulaten mit einem Schüttgewicht von 300 bis 600 g/l durch Neutralisation von Aniontensidsäuren sowie gegebenenfalls weiteren sauren Komponenten mit festen Neutralisationsmitteln, bei welchem die Aniontensidsäure(n) und das/die feste(n) Neutralisationsmittel in einem Freifallmischer agglomeriert, und gegebenenfalls nachträglich aufbereitet werden, **dadurch gekennzeichnet, dass** die Aniontensidsäure einen Wassergehalt zwischen 5 und 17 Gew.-% aufweist.

In einer weiteren bevorzugten Ausführung des erfindungsgemäßen Verfahrens enthält die Aniontensidsäure 10 - 24 Gew.-% Wasser. Zu dieser Ausführung bevorzugt sind Wassergehalte der Säure, die zwischen 11 und 23 Gew.-%, besonders bevorzugt zwischen 12 und 22 Gew.-% und insbesondere zwischen 13 und 21 Gew.-% liegen. Ganz besonders bevorzugt ist eine Form des erfindungsgemäßen Verfahrens, in dem der Wassergehalt der Aniontensidsäure zwischen 14 und 20 Gew.-% und insbesondere zwischen 15 und 19 Gew.-% beträgt.
Wird der Wasseranteil der Aniontensidsäure aus dem im vorherigen Abschnitt beschriebenen Bereich zwischen 10 und 24 Gew.-% gewählt, werden nach der Neutralisation/Granulation Granulate mit mittleren Schüttgewichten erhalten. Die Schüttgewichte liegen bevorzugt bei 500 - 800 g/l, besonders bevorzugt bei 500 - 700 g/l, insbesondere bei 500 - 600 g/l. Dabei beträgt der Anteil der Tensidgranulate, die vor der Aufbereitung eine Korngröße zwischen 100 und 800 µm aufweisen, in dieser bevorzugten Ausführung des Verfahrens mindestens 52 Gew.-%, vorzugsweise mindestens 62 Gew.-%, besonders bevorzugt mindestens 70 Gew.-%, ganz besonders bevorzugt mindestens 76 Gew.-% und insbesondere mindestens 80 Gew.-%.
In diesem bevorzugten Verfahren beträgt der Anteil der grobkörnigen Granulate mit Kömgrößen zwischen 800 und 1600 µm vor der Aufbereitung weniger als 20 Gew.-%, besonders bevorzugt weniger als 15 Gew.-%, insbesondere zwischen 1 und 10 Gew.-%. Hingegen ist der Anteil an feinkörnigen Granulaten mit Korngrößen zwischen 100 und 200 µm bevorzugt größer als 17 Gew.-%, besonders bevorzugt größer als 23 Gew.-%, insbesondere größer als 27 Gew.-%.
Bevorzugter Gegenstand der Erfindung ist ein Verfahren zur Herstellung von Tensidgranulaten mit einem Schüttgewicht von 500 bis 800 g/l durch Neutralisation von Aniontensidsäuren sowie gegebenenfalls weiteren sauren Komponenten mit festen Neutralisationsmitteln, bei welchem die Aniontensidsäure(n) und das/die feste(n) Neutralisationsmittel in einem Freifallmischer agglomeriert, und gegebenenfalls nachträglich aufbereitet werden, **dadurch gekennzeichnet, dass** die Aniontensidsäure einen Wassergehalt zwischen 10 und 24 Gew.-% aufweist.

Die neutralisierte Form der Aniontensidsäuren, kurz die Aniontenside, können in variierenden Mengen in den nach dem erfindungsgemäßen Verfahren hergestellten Mitteln enthalten sein. Bevorzugte erfindungsgemäße Verfahren zeichnen sich dadurch aus, dass der Gehalt der Verfahrensprodukte an neutralisierten Aniontensidsäuren maximal 80 Gew.-%, vorzugsweise 8 bis 72 Gew.-%, besonders bevorzugt 10 bis 65 Gew.-% und insbesondere 15 bis 55 Gew.-% beträgt.

Das erfindungsgemäße Verfahren eignet sich demnach zur Herstellung tensidreicher Granulate mit einem Tensidgehalt größer 40 Gew.-% ebenso wie zur Herstellung von vergleichsweise tensidarmen Granulaten.
Die tensidreichen Verfahrensprodukte enthalten bevorzugt neutralisierte Aniontensidsäuren in Gewichtsanteilen von 40 bis 80 Gew.-%, bevorzugt von 45 bis 75 Gew.-%, besonders bevorzugt von 50 bis 72 Gew.-% und insbesondere von 60 bis 70 Gew.-%. Diese Verfahrenprodukte werden bevorzugt in Wasch- und Reinigungsmittel-Konzentraten eingesetzt.
In einer weiteren bevorzugten Ausführung des erfindungsgemäßen Verfahrens werden tensidarme Verfahrensprodukte erhalten, in denen neutralisierte Aniontensidsäuren in Gewichtsanteilen von maximal 50 Gew.-%, bevorzugt zwischen 8 und 42 Gew.-%, besonders bevorzugt zwischen 10 und 35 Gew.-% und insbesondere zwischen 20 und 30 Gew.-% enthalten sind. Diese Verfahrenprodukte kommen vozugsweise bei der Herstellung von hochvolumigen Standardwasch- und reinigungsmitteln zum Einsatz.

### Neutralisationsmittel

Als feste Neutralisationsmittel kommen für dieses Verfahren grundsätzlich alle dem Fachmann bekannten Neutralisationsmittel in Betracht. In bevorzugten Ausführungsformen des erfindungsgemäßen Verfahrens kommen als Neutralisationsmittel eine oder mehrere Substanzen der Verbindungen Natriumcarbonat, Natriumhydroxid, Natriumsesquicarbonat, Kaliumhydroxid und/oder Kaliumcarbonat zum Einsatz.

Alternativ oder in Ergänzung zur Kombination unterschiedlicher fester Neutralisationsmittel können dem Neutralisationsmittel auch an der Reaktion nicht teilnehmende Komponenten, insbesondere Trägermaterialien, zugesetzt werden. Diese sollten dann eine hinreichende Stabilität gegenüber den zugesetzten Säuren aufweisen, um lokale Zersetzung und damit unerwünschte Verfärbung oder anderweitige Belastung des Produkts zu vermeiden. Hier sind Verfahren bevorzugt, bei denen weitere Feststoffe aus den Gruppen der Silikate, Aluminiumsilikate, Sulfate, Citrate und/oder Phosphate eingesetzt werden. Insbesondere ist es bevorzugt, dass Natriumsulfat, das auch heute noch in einigen Ländern bis zu 45 Gew.-% in den Waschmitteln enthalten ist, dem/den festen Neutralisationsmittel(n) beigemischt wird.

Das Gewichtsverhältnis des/der in dem erfindungsgemäßen Verfahren eingesetzten festen Neutralisationsmittels/n einschließlich möglicher Zusätze zu der/den eingesetzten Aniontensidsäure(n) sowie gegebenenfalls weiteren sauren Komponenten kann in weiten Grenzen variieren.

Bevorzugt werden hier erfindungsgemäße Verfahren, bei denen das Gewichtsverhältnis des/der in dem erfindungsgemäßen Verfahren eingesetzten festen Neutralisationsmittels/n zu der/den eingesetzten Aniontensidsäure(n) sowie gegebenenfalls weiteren sauren Komponenten zwischen 100:1 und 1:5, vorzugsweise zwischen 80:1 und 1:4, bevorzugt zwischen 60:1 und 1:3, ganz besonders bevorzugt zwischen 40:1 und 1:2 und insbesondere zwischen 20:1 und 1:1 beträgt.

Das einzusetzende Neutralisationsmittel enthält bevorzugt weniger als 5 Gew.-% freies Wasser. Besonders bevorzugt ist ein Wasseranteil von weniger als 4 Gew.-%, insbesondere weniger als 3 Gew.-%. In einer besonders bevorzugten Ausführungsform des Verfahrens enthält das Neutralisationsmittel weniger als 2 Gew.-% freies Wasser. Mit besonderem Vorzug werden Neutralisationsmittel eingesetzt, die einen Gehalt an freiem, d.h. nicht in Form von Hydratwasser und/oder Konstitutionswasser vorliegendem Wasser unterhalb 1 Gew.-%, vorzugsweise unterhalb 0,5 Gew.-% und insbesondere kein freies Wasser aufweisen.

Das im obigen Abschnitt beschriebene Neutralisationsmittel wird im Freifallmischer mit Aniontensidsäure enthaltend 5 bis 24 Gew.-% Wasser vermischt. Durch die Wahl des Gewichtsverhältnisses zwischen Neutralisationsmittel und Wasser wird die Lagerfähigkeit und das Lösungsverhalten sowie das Schüttgewicht der Granulate und die Verteilung der Korngrößen beeinflusst. In einer bevorzugten Ausführungsform des erfindungsgemäßen Verfahrens beträgt das Gewichtsverhältnis des eingesetzten festen Neutralisationsmittels zu dem mit der Aniontensidsäure eingetragenem Wasser zwischen 800:1 und 2:3. Bevorzugt wird ein Verhältnis der anteiligen Gewichte zwischen 199:1 und 1:1, insbesondere zwischen 99:1 und 15:7. In einer besonders bevorzugten Ausführung des Verfahrens beträgt das Verhältnis der anteiligen Gewichte von Neutralisationsmittel und Wasser zwischen 19:1 und 19:6.

Der Wassergehalt der Verfahrensendprodukte, bestimmt durch Trocknungsverlust bei 120°C, beträgt vorzugsweise kleiner 26 Gew.-%, bevorzugt 1 - 15 Gew.-%, besonders bevorzugt 1 - 10 Gew.-% und insbesondere 4 - 5 Gew.-%.
Bei der Neutralisationsreaktion entsteht naturgemäß Wasser. Um Verfahrensprodukte mit einem Gesamtwassergehalt kleiner 26 Gew.-% zu gewährleisten sollte eine Verfahrensführung gewählt werden, bei der statt Wasser und CO₂ hauptsächlich Natriumhydrogencarbonat gebildet wird. Diese Verfahrensführung wird weiter unten beschrieben.

### Freifallmischer

Kennzeichnend für das erfindungsgemäße Verfahren ist der Einsatz von Freifallmischern zur Durchführung der Neutralisation von Aniontensidsäuren mit festen Neutralisationsmitteln. Dabei können die Freifallmischer kontinuierlich oder diskontinuierlich betrieben werden.

Als Freifallmischer werden im Rahmen der vorliegenden Erfindung solche Mischer bezeichnet, in welchen das Mischgut durch Wandreibung hochgenommen wird und anschließend aufgrund der eigenen Schwerkraft frei durch den Mischerraum fällt. Derartige Freifallmischer weisen ein bewegliches bzw. rotierendes Reaktorgehäuse, bzw. einen bewegten Mischbehälter auf. Als Behälter eignen sich solche mit einfachen geometrischen Formen (Zylinder, Einfach- oder Doppelkonus, Würfel u.ä.). Bevorzugte Mischbehälter weisen zudem möglichst stumpfwinkelige innere Ecken auf, da hierdurch sowohl die freie Bewegung des Mischguts als auch die Entleerung und Reinigung des Behälters nach Beendigung des Verfahrens erleichtert wird. Die Bewegung des Behälters muss sich so auf das Mischgut im Inneren übertragen, so dass ein möglichst unregelmäßiges Durcheinanderwerfen und Auflockern der Reaktionsmischung erfolgt.
In einer bevorzugten Ausführungsform des erfindungsgemäßen Verfahrens bildet das in dem Freifallmischer bewegte feste Neutralisationsmittel einen fallenden Pulvervorhang, auf welchen die Aniontensidsäuren aufgesprüht werden.

Als Bewegungsarten für den Freifallmischer eignet sich insbesondere das Rotieren um eine Behälterachse (Trommel- oder Drehrohr-Mischer) bzw. um Achsen, die nicht mit geometrischen Achsen des Behälters übereinstimmen oder zu dessen Symetrieebenen senkrecht sind (Taumelmischer), oder das Vibrieren, vorzugsweise mit hoher Amplitude und geringer Frequenz sowie wechselnden Richtungen der Ausschläge, so dass unregelmäßig schüttelnde oder taumelnde Bewegungen auftreten.
In einem bevorzugten Verfahren muss eine gerichtete Bewegungskomponente auftreten um den kontinuierlichen Stofftransport zu gewährleisten und um so ein kontinuierliches Verfahren zu ermöglichen. In gleichem Maße bevorzugt ist ein diskontinuierliches Verfahren, wobei eine gerichtete Bewegungskomponente nicht gewünscht ist.

Für den kontinuierlichen Betrieb sind insbesondere solche Freifallmischer besonders geeignet, die um ihre horizontale, vorzugsweise um ihre wenig geneigte Achse rotieren. Durch die Neigung der Rotationsachse weist das Mischgut aufgrund der eigenen Schwerkraft eine gerichtete Bewegung auf, welche eine kontinuierlichen Austrag des Mischguts aus dem Mischer ermöglicht. Eine solche gerichtete Bewegung kann außer durch die Neigung der Rotationsachse selbstverständlich auch durch einen kontinuierlichen Eintrag von Aniontensidsäuren und festem Neutralisationsmittel erzeugt werden. Für die Produkteigenschaften, insbesondere für die Einstellung des Schüttgewichts und der Löslichkeit der Reaktionsprodukte hat es sich als vorteilhaft erwiesen, wenn der Neigungswinkel der Rotationsachse eines bevorzugt eingesetzten drehbaren Behälters mit einer bestimmten Umdrehungszahl korreliert. Es werden daher solche erfindungsgemäße Verfahren besonders bevorzugt, in welchen der drehbare Behälter des Freifallmischers einen Neigungswinkel α von 0 bis 20 °, insbesondere von 0 bis 15 °, ganz besonders bevorzugt von 1 bis 15° aufweist und die Bewegung des drehbaren Behälters des Freifallmischers über den Antrieb gleichzeitig auf 20 bis 70 Umdrehungen pro Minute und insbesondere auf 30 bis 60 Umdrehungen pro Minute eingestellt wird.

Im Rahmen der vorliegenden Erfindung bevorzugte Freifallmischer sind Trommelmischer, Taumelmischer, Konusmischer, Doppelkonusmischer oder V-Mischer. Die erfindungsgemäß eingesetzten Freifallmischer bieten bei rotierenden oder taumelnden Bewegungen dem in Inneren hochgetragenen und wieder herabfallenden Gut wechselnd geneigte Wände und damit Umlenkung, Erweiterung oder Verengung des Raums, Verschiebung und Teilung des Gutstroms. Derartige Reaktoren können weiterhin statische und/oder bewegliche Misch-und/oder Schneidwerkzeuge aufweisen. Bevorzugt werden jedoch rotierende Reaktoren, in welchen das Mischgut durch Wandreibung hochgenommen wird und anschließend aufgrund der eigenen Schwerkraft frei durch den Mischerraum fällt.

Besonders bevorzugt werden erfindungsgemäße Verfahren, in welchen als Freifallmischer Doppelkonusmischer mit drehbaren Behälter ohne Mischwerkzeuge eingesetzt werden, wobei die kontinuierlich betriebenen Doppelkonusmischer in eine Mischzone und eine Nachmischzone unterteilt sind und eine Abschlagleiste aufweisen, die an einer Stirnplatte befestigt ist und von dort aus die gesamte Mischzone durchquert und gegebenenfalls in die Nachmischzone hineinreicht. Bei den besonders bevorzugt eingesetzten Doppelkonusmischem beträgt das Verhältnis der Länge der Mischzone zur Länge der Nachmischzone vorzugsweise mindestens 1:1.

Die Abschlagleiste kann eine Breite von 50 bis 150 mm, vorzugsweise von 75 bis 130 mm aufweisen. Die obere Kante der Abschlagleiste weist eine Entfernung zur inneren Mischerwand auf, welche vorzugsweise maximal 10% des Trommeldurchmessers der engsten Stelle des drehbaren Behälters, vorzugsweise maximal 5% der engsten Stelle des drehbaren Behälters und insbesondere weniger als 2,5% der engsten Stelle des drehbaren Behälters ausmacht. In der Nachmischzone kann der Abstand zur nächstliegenden inneren Mischerwand durchaus größer sein als in der Mischzone; Werte zwischen 100 und 300 mm sind durchaus üblich.

Die Verweilzeit des Reaktionsgemischs im Freifallmischer beträgt in bevorzugten Ausführungsformen des vorliegenden erfindungsgemäßen Verfahrens vorzugsweise weniger als 20 Minuten, bevorzugt zwischen 1 und 600 Sekunden, besonders bevorzugt zwischen 1 und 300 Sekunden und insbesondere zwischen 1 und 120 Sekunden.

Unabhängig davon, ob eine einzige Aniontensidsäure oder mehrere Aniontensidsäuren - gegebenenfalls in Mischung mit weiteren sauren oder säurestabilen Inhaltsstoffen - auf das feste Neutralisationsmittel bzw. die Mischung aus mehreren Feststoffen gegeben wird bzw. werden, ist es bevorzugt, dass die Temperatur der aufzugebenden Mischung möglichst niedrig ist. Hier sind erfindungsgemäße Verfahren bevorzugt, bei denen die flüssige, saure Komponente beim Eintrag in den Freifallmischer eine Temperatur von 20 bis 60 °C, vorzugsweise von 30 bis 55 °C und insbesondere von 40 bis 50 °C aufweist.

Wird in einem bevorzugten Verfahren Natriumcarbonat als Neutralisationsmittel eingesetzt, so ist es durch die Einhaltung dieser Temperaturvorgaben bei einem gegebenen Verhältnis von Aniontensidsäure zu Natriumcarbonat insbesondere möglich, den Anteil der Verfahrensprodukte an Natriumhydrogencarbonat zu kontrollieren. Als "flüssige, saure Komponente" wird dabei die Aniontensidsäure, welche Wasser und gegebenenfalls weitere saure Komponenten umfasst, bezeichnet.

Bei der Durchführung eines bevorzugten erfindungsgemäßen Verfahrens wird die Reaktion zwischen Aniontensidsäure(n) und Natriumcarbonat so geführt, dass die Reaktion

Na₂CO₃ + 2 Aniontensid-H → 2 Aniontensid-Na + CO₂ + H₂O

weitgehend unterdrückt wird und an ihrer Stelle die Reaktion

Na₂CO₃ + Aniontensid-H → Aniontensid-Na + NaHCO₃

eintritt,
Das Natriumcarbonat wird hierbei im Überschuss eingesetzt, so dass unumgesetztes Natriumcarbonat im Produkt verbleibt, während bei der Reaktion zusätzlich Natriumhydrogencarbonat entsteht. Die Menge an Natriumcarbonat im Mittel (bezogen auf das Mittel, ohne Berücksichtigung gegebenenfalls vorhandener Hydratwassergehalte) wird zur Menge an Natriumhydrogencarbonat im Mittel (bezogen auf das Mittel, ohne Berücksichtigung gegebenenfalls vorhandener Hydratwassergehalte) in Relation gesetzt.
In bevorzugten Ausführungsformen der vorliegenden Erfindung liegt das Massenverhältnis von Natriumcarbonat zu Natriumhydrogencarbonat innerhalb engerer Grenzen, wobei bei erfindungsgemäß bevorzugten Verfahren das Gewichtsverhältnis von Natriumcarbonat zu Natriumhydrogencarbonat in den Verfahrensendprodukten 50:1 bis 5:1, vorzugsweise 40:1 bis 5,1:1, besonders bevorzugt 35:1 bis 5,2:1 und insbesondere 30:1 bis 5,25:1, beträgt.

Eine weitere Möglichkeit, die Bildung von Natriumhydrogencarbonat zu begünstigen und die Bildung von Kohlendioxid und Wasser zu vermeiden, besteht in der Einhaltung möglichst niedriger Temperaturen. Dies kann beispielsweise durch Kühlung, aber auch durch eine geeignete Verfahrensführung oder die Abstimmung der Mengen der Reaktanden erreicht werden. Hier sind erfindungsgemäße Verfahren bevorzugt, bei denen die Temperatur während des Verfahrens unterhalb von 100°C, vorzugsweise unterhalb von 80°C, besonders bevorzugt unterhalb von 60°C und insbesondere unterhalb von 50°C, gehalten wird.

In Abhängigkeit von den eingesetzten Mengen an Natriumcarbonat und Aniontensidsäure(n) kann der Gehalt der Verfahrensendprodukte an Natriumhydrogencarbonat variieren. Bei bevorzugten erfindungsgemäße Verfahren beträgt der Gehalt der Verfahrensendprodukte an Natriumhydrogencarbonat 0,01 bis 20 Gew.-%, vorzugsweise 0,1 bis 15 Gew.-%, besonders bevorzugt 0,5 bis 10 Gew.-% und insbesondere 1 bis 10 Gew.-%, jeweils bezogen auf das Gesamtgewicht der Verfahrensendprodukte. In einer besonders bevorzugten Ausführungsform des erfindungsgemäßen Verfahrens beträgt der Gehalt der Verfahrensendprodukte an Natriumhydrogencarbonat zwischen 2 und 10 Gew.-%, vorzugsweise zwischen 2,5 und 10 Gew.-%, besonders bevorzugt zwischen 3 und 10 Gew.-% und insbesondere zwischen 4 und 10 Gew.-%.

### Nachbehandlung

Nach Beendigung des Mischvorgangs kann das Granulat bei Bedarf nachbehandelt werden. Dazu wird im Falle eines kontinuierlichen Verfahrens das Tensidgranulat nach dem Durchlaufen der Nachmischzone entweder direkt über den Austrag ausgetragen oder über eine Fördervorrichtung weitertransportiert.
Wie im Falle eines kontinuierlichen Mischvorgangs ist es bei Nutzung eines Chargenverfahrens möglich, die Nachbehandlung des Tensidgranulates kontinuierlich oder diskontinuierlich durchzuführen. Dabei ist es besonders bevorzugt, an ein chargenweise betriebenes Mischverfahren eine ebenfalls chargenweise Nachbehandlung anzuschließen, die den Verbleib der Tensidgranulate in dem ursprünglichen Reaktor ermöglicht.

Unter der Bezeichnung "Nachbehandlung" werden im Rahmen der vorliegenden Anmeldung dabei insbesondere die Sprühgranulation, das heißt, der weitere Zusatz flüssiger Bindemittel, die Verkapselung, die Abpuderung mit Oberflächenmodifizierern, die Beaufschlagung mit nichtionischen Tensiden, die Trocknung oder die Sprühtrocknung, die Kühlung, sowie die Abtrennung von Grob- und/oder Feinanteilen zusammengefasst.

Als Abpuderungsmittel oder Oberflächenmodifizierer können alle bekannten, feinteiligen Vertreter dieser Gruppe über eine Feststoffzuführung zugegeben werden. Bevorzugt werden hierbei amorphe und/oder kristalline Aluminosilikate, wie Zeolith A, X und/oder P, verschiedene Arten von Kieselsäuren, Calciumstearat, Carbonate, Sulfate, aber auch feinteilige Compounds, beispielsweise aus amorphen Silikaten und Carbonaten.
Als nichtionische Tenside werden vorzugsweise alkoxylierte, vorteilhafterweise ethoxylierte, insbesondere primäre Alkohole mit vorzugsweise 8 bis 18 C-Atomen und durchschnittlich 1 bis 12 Mol Ethylenoxid pro Mol Alkohol, Alkylglykoside der allgemeinen Formel RO(G)ₓ, alkoxylierte, vorzugsweise ethoxylierte oder ethoxylierte und propoxylierte Fettsäurealkylester, vorzugsweise mit 1 bis 4 Kohlenstoffatomen in der Alkylkette, Aminoxide und Polyhydroxyfettsäureamide eingesetzt.
Zur Trocknung wird bevorzugt Heißluft eingesetzt. Die Kühlung erfolgt vorzugsweise durch Kaltluft oder Trockeneis.
Abgetrennte Grob- und/oder Feinanteile werden bevorzugt in den Prozess zurückgeführt, wobei vorzugsweise der Grobanteil vor der Rückführung in den Freifallmischer vermahlen wird.

Zur Nachbehandlung zählt aber selbstverständlich wiederum auch die "Nachreifung" eines Produktes, also beispielsweise die Beendigung der chemischen Reaktion bei der Durchführung von Neutralisationsreaktionen. In einer bevorzugten Variante des erfindungsgemäßen Verfahrens umfasst die Nachbehandlung eine Sprühgranulation und/oder eine Verkapselung und/oder eine Abpuderung mit Oberflächenmodiflzierern und/oder eine Beaufschlagung mit nichtionischen Tensiden und/oder eine Trocknung und/oder eine Sprühtrocknung auf Inertkörper und/oder eine Kühlung und/oder eine Abtrennung von Grob- und/oder Feinanteilen.

Die Nachbehandlung der Verfahrensprodukte nach dem Austrag aus dem Freifallmischer auf einer Reaktionsstrecke ist ein Kennzeichen besonders bevorzugter Ausführungsformen des vorliegenden erfindungsgemäßen Verfahrens, wobei wiederum solche Verfahrensvarianten ganz besonders bevorzugt werden, bei denen es sich bei der Reaktionsstrecke um eine pneumatische Wirbelschicht und/oder ein Transportband und /oder um einen Mischer handelt. Führt diese Förder- und Dosierschnecke bis in die Nachmischzone hinein (möglich ist auch ein direkter Anschluss der Fördervorrichtung an die Austragseinheit), so ist es bevorzugt, dass die Schnecke nur maximal in die zweite Längenhälfte der Nachmischzone und damit nicht in den Teil der Nachmischzone hineinragt, der noch die Abschlagleiste beinhaltet.

Die Verweilzeit in der Nachmischzone beträgt vorzugsweise zwischen 1 und 19 Minuten, bevorzugt zwischen 2 und 17 Minuten, ganz besonders bevorzugt zwischen 3 und 14 Minuten, insbesondere zwischen 3 und 10 Minuten.

### Schüttgewichte und Korngrößen

Die nach dem erfindungsgemäßen Verfahren hergestellten Mittel können in Abhängigkeit von dem Gehalt der einzelnen Inhaltsstoffe, insbesondere des Wassers, und anderen Verfahrensparametem unterschiedliche Schüttgewichte aufweisen. Bevorzugt sind Ausführungen des erfindungsgemäßen Verfahren, bei denen das Schüttgewicht der Verfahrensendprodukte 300 bis 800 g/l, bevorzugt 350 bis 700 g/l, besonders bevorzugt 400 bis 650 g/l und insbesondere 500 bis 600 g/l beträgt.

Die erhaltenen Granulate weisen im Vergleich zum im Stand der Technik beschriebenen Granulaten eine erhöhte Löslichkeit in Wasser/wässrigen Lösungen sowie eine erhöhte Lagerfähigkeit auf. Sowohl das Verkleben von einzelnen Granulaten als auch die Entmischung einer Granulatmenge nach Bewegung (Kippen/Schütteln) des Vorratsbehälters wurden nicht beobachtet.

Diese Verfahrensprodukte weisen weiterhin eine Korngrößenverteilung mit einer mittleren Korngröße d₅₀ unterhalb 5000 µm, bevorzugt zwischen 20 und 3000 µm, besonders bevorzugt zwischen 40 und 2000 µm und insbesondere zwischen 50 und 1600 µm auf.

Vorzugsweise weisen die Tensidgranulate mit einer Korngröße zwischen 100 und 1600 µm vor der Aufbereitung einen Gewichtsanteil von mindestens 80 Gew.-%, vorzugsweise mindestens 82 Gew.-%, besonders bevorzugt mindestens 85 Gew.-%, ganz besonders bevorzugt mindestens 90 Gew.-% und insbesondere mindestens 95 Gew.-% auf. Dabei werden Tensidgranulate, die vor der Aufbereitung eine Korngröße zwischen 100 und 800 µm aufweisen, in den erfindungsgemäßen Verfahren in Gewichtsanteilen von mindestens 52 Gew.-%, vorzugsweise mindestens 62 Gew.-%, besonders bevorzugt mindestens 70 Gew.-%, ganz besonders bevorzugt mindestens 76 Gew.-% und insbesondere mindestens 80 Gew.-% erhalten.

### Weitere Inhaltsstoffe

Die nach dem erfindungsgemäßen Verfahren hergestellten Tensidgranulate eignen sich in besonderer Weise zur Herstellung von Wasch- oder Reinigungsmitteln, insbesondere fester Wasch- oder Reinigungsmittel, beispielsweise durch weitergehende Agglomeration, durch Extrusion oder Kompaktierung. Derartige Wasch- oder Reinigungsmittel enthalten neben den bisher genannten Inhaltsstoffen wie den Aniontensidsäuren weitere Bestandteile, insbesondere aus der Gruppe der Builder, Cobuilder, Bleichmittel, Bleichaktivatoren, Farb- und Duftstoffe, optischen Aufheller, Enzyme, soil-release-Polymere usw.. Diese Stoffe werden nachstehend der Vollständigkeit halber beschrieben.

### Gerüststoffe

Gerüststoffe werden in Wasch- oder Reinigungsmitteln vor allem zum Binden von Calcium und Magnesium eingesetzt. Übliche Builder, die im Rahmen der Erfindung bevorzugt in Mengen von 22,5 bis 45 Gew.-%, vorzugsweise von 25 bis 40 Gew.-% und insbesondere von 27,5 bis 35 Gew.-%, jeweils bezogen auf das gesamte Mittel, welches auch die Verfahrensendprodukte des erfindungsgemäßen Verfahrens enthält, zugegen sind, sind die niedermolekularen Polycarbonsäuren und ihre Salze, die homopolymeren und copolymeren Polycarbonsäuren und ihre Salze, die Carbonate, Phosphate und Natrium- und Kaliumsilikate. Für Wasch- oder Reinigungsmittel werden bevorzugt Trinatriumcitrat und/oder Pentanatriumtripolyphosphat und silikatische Builder aus der Klasse der Alkalidisilikate eingesetzt.

Als Builder bzw. Belagsinhibitor sind weiter polymere Polycarboxylate geeignet, dies sind beispielsweise die Alkalimetallsalze der Polyacrylsäure oder der Polymethacrylsäure, beispielsweise solche mit einer relativen Molekülmasse von 500 bis 70000 g/mol.

Geeignet sind weiterhin copolymere Polycarboxylate, insbesondere solche der Acrylsäure mit Methacrylsäure und der Acrylsäure oder Methacrylsäure mit Maleinsäure. Als besonders geeignet haben sich Copolymere der Acrylsäure mit Maleinsäure erwiesen, die 50 bis 90 Gew.-% Acrylsäure und 50 bis 10 Gew.-% Maleinsäure enthalten. Ihre relative Molekülmasse, bezogen auf freie Säuren, beträgt im allgemeinen 2000 bis 70000 g/mol, vorzugsweise 20000 bis 50000 g/mol und insbesondere 30000 bis 40000 g/mol.

Die (co-)polymeren Polycarboxylate können entweder als Pulver oder als wässrige Lösung eingesetzt werden. Der Gehalt der Mittel an (co-)polymeren Polycarboxylaten beträgt vorzugsweise 0,5 bis 20 Gew.-%, insbesondere 3 bis 10 Gew.-%.

Eine Substanzklasse mit Cobuildereigenschaften stellen die Phosphonate dar. Dabei handelt es sich insbesondere um Hydroxyalkan- bzw. Aminoalkanphosphonate. Unter den Hydroxyalkanphosphonaten ist das 1-Hydroxyethan-1,1-diphosphonat (HEDP) von besonderer Bedeutung als Cobuilder. Es wird vorzugsweise als Natriumsalz eingesetzt, wobei das Dinatriumsalz neutral und das Tetranatriumsalz alkalisch (pH 9) reagiert. Als Aminoalkanphosphonate kommen vorzugsweise Ethylendiamintetramethylenphosphonat (EDTMP), Diethylentriaminpentamethylenphosphonat (DTPMP) sowie deren höhere Homologe in Frage. Sie werden vorzugsweise in Form der neutral reagierenden Natriumsalze, z. B. als Hexanatriumsalz der EDTMP bzw. als Hepta- und Octa-Natriumsalz der DTPMP, eingesetzt. Als Builder wird dabei aus der Klasse der Phosphonate bevorzugt HEDP verwendet. Die Aminoalkanphosphonate besitzen zudem ein ausgeprägtes Schwerrnetallbindevermögen. Dementsprechend kann es, insbesondere wenn die Mittel auch Bleiche enthalten, bevorzugt sein, Aminoalkanphosphonate, insbesondere DTPMP, einzusetzen, oder Mischungen aus den genannten Phosphonaten zu verwenden.

Geeignete silikatische Builder sind die kristallinen, schichtförmigen Natriumsilikate der allgemeinen Formel NaMSiₓO₂ₓ₊₁ ·H₂O, wobei M Natrium oder Wasserstoff bedeutet, x eine Zahl von 1,9 bis 4 und y eine Zahl von 0 bis 20 ist und bevorzugte Werte für x 2, 3 oder 4 sind. Bevorzugte kristalline Schichtsilikate der angegebenen Formel sind solche, in denen M für Natrium steht und x die Werte 2 oder 3 annimmt. Insbesondere sind sowohl β- als auch δ-Natriumdisilikate Na₂Si₂O₅ ·yH₂O bevorzugt.

Einsetzbar sind auch amorphe Natriumsilikate mit einem Modul Na₂O : SiO₂ von 1:2 bis 1:3,3, vorzugsweise von 1:2 bis 1:2,8 und insbesondere von 1:2 bis 1:2,6, welche löseverzögert sind und Sekundärwascheigenschaften aufweisen. Die Löseverzögerung gegenüber herkömmlichen amorphen Natriumsilikaten kann dabei auf verschiedene Weise, beispielsweise durch Oberflächenbehandlung, Compoundierung, Kompaktierung/ Verdichtung oder durch Übertrocknung hervorgerufen worden sein.

Der einsetzbare feinkristalline, synthetische und gebundenes Wasser enthaltende Zeolith ist vorzugsweise Zeolith A und/oder P. Als Zeolith P wird Zeolith MAP^{®} (Handelsprodukt der Firma Crosfield) besonders bevorzugt. Geeignet sind jedoch auch Zeolith X sowie Mischungen aus A, X und/oder P.

Neben den Gerüststoffen sind insbesondere Acidifizierungsmittel, Chelatkomplexbildner oder belags inhibierende Polymere weitere bevorzugte Inhaltsstoffe von Wasch- oder Reinigungsmitteln.

### Chelatkomplexbildner

Eine weitere mögliche Gruppe von Inhaltsstoffen stellen die Chelatkomplexbildner dar. Chelatkomplexbildner sind Stoffe, die mit Metallionen zyklische Verbindungen bilden, wobei ein einzelner Ligand mehr als eine Koordinationsstelle an einem Zentralatom besetzt, d. h. mind. "zweizähnig" ist. In diesem Falle werden also normalerweise gestreckte Verbindungen durch Komplexbildung über ein Ion zu Ringen geschlossen. Die Zahl der gebundenen Liganden hängt von der Koordinationszahl des zentralen Ions ab.

Gebräuchliche und im Rahmen der vorliegenden Erfindung bevorzugte Chelatkomplexbilder sind beispielsweise Polyoxycarbonsäuren, Polyamine, Ethylendiamintetraessigsäure (EDTA) und Nitrilotriessigsäure (NTA).

Besonders bevorzugt sind im Rahmen der vorliegenden Erfindung Wasch- oder Reinigungsmittel, die ein oder mehrere Chelatkomplexbildner aus den Gruppen der
(i) Polycarbonsäuren, bei denen die Summe der Carboxyl- und gegebenenfalls Hydroxylgruppen mindestens 5 beträgt,
(ii) stickstoffhaltigen Mono- oder Polycarbonsäuren,
(iii) geminalen Diphosphonsäuren,
(iv) Aminophosphonsäuren,
(v) Phosphonopolycarbonsäuren,
(vi) Cyclodextrine

in Mengen oberhalb von 0,1 Gew.-%, vorzugsweise oberhalb von 0,5 Gew.-%, besonders bevorzugt oberhalb von 1 Gew.-% und insbesondere oberhalb von 2,5 Gew.-%, jeweils bezogen auf das Gewicht des Wasch- oder Reinigungsmittels, enthalten.

Im Rahmen der vorliegenden Erfindung können alle Komplexbildner des Standes der Technik eingesetzt werden. Diese können unterschiedlichen chemischen Gruppen angehören. Vorzugsweise werden einzeln oder im Gemisch miteinander eingesetzt.

### Bleichmittel

Unter den als Bleichmittel dienenden, in Wasser H₂O₂ liefernden Verbindungen haben das Natriumperborattetrahydrat und das Natriumperboratmonohydrat besondere Bedeutung. Weitere brauchbare Bleichmittel sind beispielsweise Natriumpercarbonat, Peroxypyrophosphate, Citratperhydrate sowie H₂O₂ liefernde persaure Salze oder Persäuren, wie Perbenzoate, Peroxophthalate, Diperazelainsäure, Phthaloiminopersäure oder Diperdodecandisäure.

### Bleichaktivatoren

Bleichaktivatoren unterstützen die Wirkung der Bleichmittel. Bekannte Bleichaktivatoren sind Verbindungen, die eine oder mehrere N- bzw. O-Acylgruppen enthalten, wie Substanzen aus der Klasse der Anhydride, der Ester, der Imide und der acylierten Imidazole oder Oxime. Beispiele sind Tetraacetylethylendiamin TAED, Tetraacetylmethylendiamin TAMD und Tetraacetylhexylendiamin TAHD, aber auch Pentaacetylglucose PAG, 1,5-Diacetyl-2,2-dioxo-hexahydro-1,3,5-triazin DADHT und Isatosäureanhydrid ISA.

Als Bleichaktivatoren können Verbindungen, die unter Perhydrolysebedingungen aliphatische Peroxocarbonsäuren mit vorzugsweise 1 bis 10 C-Atomen, insbesondere 2 bis 4 C-Atomen, und/oder gegebenenfalls substituierte Perbenzoesäure ergeben, eingesetzt werden. Geeignet sind Substanzen, die O- und/oder N-Acylgruppen der genannten C-Atomzahl und/oder gegebenenfalls substituierte Benzoylgruppen tragen.

Bevorzugt werden Bleichaktivatoren aus der Gruppe der mehrfach acylierte Alkylendiamine, insbesondere Tetraacetylethylendiamin (TAED), N-Acylimide, insbesondere N-Nonanoylsuccinimid (NOSI), acylierte Phenolsulfonate, insbesondere n-Nonanoyl- oder Isononanoyloxybenzolsulfonat (n- bzw. iso-NOBS), n-Methyl-Morpholinium-Acetonitril-Methylsulfat (MMA), vorzugsweise in Mengen bis 10 Gew.-%, insbesondere 0,1 Gew.-% bis 8 Gew.-%, besonders 2 bis 8 Gew.-% und besonders bevorzugt 2 bis 6 Gew.-% bezogen auf das gesamte Mittel, eingesetzt.

### Bleichkatalysatoren

**Z**usätzlich zu den konventionellen Bleichaktivatoren oder an deren Stelle können auch sogenannte Bleichkatalysatoren in den Folgeprodukten des erfindungsgemäßen Verfahrens enthalten sein. Bei diesen Stoffen handelt es sich um bleichverstärkende Übergangsmetallsalze bzw. Übergangsmetallkomplexe wie beispielsweise Mn-, Fe-, Co-, Ru - oder Mo-Salenkomplexe oder -Carbonylkomplexe. Auch Mn-, Fe-, Co-, Ru-, Mo-, Ti-, V- und Cu-Komplexe mit N-haltigen Tripod-Liganden sowie Co-, Fe-, Cu- und Ru-Amminkomplexe sind als Bleichkatalysatoren verwendbar.

### Enzyme

Wasch- oder Reinigungsmittel können zur Steigerung der Wasch-, beziehungsweise Reinigungsleistung Enzyme enthalten, wobei prinzipiell alle im Stand der Technik für diese Zwecke etablierten Enzyme einsetzbar sind. Hierzu gehören insbesondere Proteasen, Amylasen, Lipasen, Hemicellulasen, Cellulasen oder Oxidoreduktasen, sowie vorzugsweise deren Gemische. Diese Enzyme sind im Prinzip natürlichen Ursprungs; ausgehend von den natürlichen Molekülen stehen für den Einsatz in Wasch- und Reinigungsmitteln verbesserte Varianten zur Verfügung, die entsprechend bevorzugt eingesetzt werden. Bevorzugte Mittel enthalten Enzyme vorzugsweise in Gesamtmengen von 1 x 10⁻⁶ bis 5 Gewichts-Prozent bezogen auf aktives Protein. Die Proteinkonzentration kann mit Hilfe bekannter Methoden, zum Beispiel dem BCA-Verfahren (Bicinchoninsäure; 2,2'-Bichinolyl-4,4'-dicarbonsäure) oder dem Biuret-Verfahren bestimmt werden.

Wasch- oder Reinigungsmitteln können die Enzyme in jeder nach dem Stand der Technik etablierten Form zugesetzt werden. Hierzu gehören beispielsweise die durch Granulation, Extrusion oder Lyophilisierung erhaltenen festen Präparationen oder, insbesondere bei flüssigen oder gelförmigen Mitteln, Lösungen der Enzyme, vorteilhafterweise möglichst konzentriert, wasserarm und/oder mit Stabilisatoren versetzt.

Alternativ können die Enzyme sowohl für die feste als auch für die flüssige Darreichungsform verkapselt werden.

### Farb- und Duftstoffe

Farb- und Duftstoffe können Wasch- oder Reinigungsmitteln zugesetzt werden, um den ästhetischen Eindruck der entstehenden Produkte zu verbessern und dem Verbraucher neben der Leistung ein visuell und sensorisch "typisches und unverwechselbares" Produkt zur Verfügung zu stellen. Als Parfümöle bzw. Duftstoffe können einzelne Riechstoffverbindungen, z.B. die synthetischen Produkte vom Typ der Ester, Ether, Aldehyde, Ketone, Alkohole und Kohlenwasserstoffe verwendet werden.

Die Duftstoffe können direkt in die Mittel eingearbeitet werden, es kann aber auch vorteilhaft sein, die Duftstoffe auf Träger aufzubringen, die die Haftung des Parfüms auf der Wäsche verstärken und durch eine langsamere Duftfreisetzung für langanhaltenden Duft der Textilien sorgen. Als solche Trägermaterialien haben sich beispielsweise Cyclodextrine bewährt, wobei die Cyclodextrin-Parfüm-Komplexe zusätzlich noch mit weiteren Hilfsstoffen beschichtet werden können.

Um den ästhetischen Eindruck der Wasch- oder Reinigungsmittel zu verbessern, kann es (oder Teile davon) mit geeigneten Farbstoffen eingefärbt werden. Bevorzugte Farbstoffe, deren Auswahl dem Fachmann keinerlei Schwierigkeit bereitet, besitzen eine hohe Lagerstabilität und Unempfindlichkeit gegenüber den übrigen Inhaltsstoffen der Mittel und gegen Licht sowie keine ausgeprägte Substantivität gegenüber den mit den Mitteln zu behandelnden Substraten wie Glas, Keramik oder Kunststoffgeschirr, um diese nicht anzufärben.

### Optische Aufheller

Wasch- oder Reinigungsmittel können als optische Aufheller Derivate der Diaminostilbendisulfonsäure bzw. deren Alkalimetallsalze enthalten. Geeignet sind z.B. Salze der 4,4'-Bis(2-anilino-4-morpholino-1,3,5-triazinyl-6-amino)stilben-2,2'-disulfonsäure oder gleichartig aufgebaute Verbindungen, die anstelle der Morpholino-Gruppe eine Diethanolaminogruppe, eine Methylaminogruppe, eine Anilinogruppe oder eine 2-Methoxyethylaminogruppe tragen. Weiterhin können Aufheller vom Typ der substituierten Diphenylstyryle anwesend sein, z.B. die Alkalisalze des 4,4'-Bis(2-sulfostyryl)-diphenyls, 4,4'-Bis(4-chlor-3-sulfostyryl)-diphenyls, oder 4-(4-Chlorstyryl)-4'-(2-sulfostyryl)-diphenyls. Auch Gemische der vorgenannten Aufheller können verwendet werden.

### Formkörperherstellung

Die Verfahrensendprodukte des erfindungsgemäßen Verfahrens können nicht nur teilchenförmigen Wasch- oder Reinigungsmitteln zugemischt werden, sondern können auch in Wasch- oder Reinigungsmitteltabletten Verwendung finden. Überraschenderweise verbessert sich die Löslichkeit solcher Tabletten durch den Einsatz der Verfahrensendprodukte des erfindungsgemäßen Verfahrens im Vergleich zu gleich harten und identisch zusammengesetzten Tabletten, welche keine Endprodukte des erfindungsgemäßen Verfahrens beinhalten. Ein weiterer Gegenstand der vorliegenden Erfindung ist daher die Verwendung der Verfahrensendprodukte des erfindungsgemäßen Verfahrens zur Herstellung von Waschmitteln, insbesondere von Waschmitteltabletten.

## Patentansprüche

1. Verfahren zur Herstellung von Tensidgranulaten mit einem Schüttgewicht von 300 bis 800 g/l durch Neutralisation von Aniontensidsäuren sowie gegebenenfalls weiteren sauren Komponenten mit festen Neutralisationsmitteln, bei welchem die Aniontensidsäure(n) und das/die feste(n) Neutralisationsmittel in einem Freifallmischer agglomeriert, und gegebenenfalls nachträglich aufbereitet werden, **dadurch gekennzeichnet, dass** die Aniontensidsäure einen Wassergehalt zwischen 5 und 24 Gew.-% aufweist.

2. Verfahren nach Anspruch 1, **dadurch gekennzeichnet, dass** die Aniontensidsäure einen Wassergehalt zwischen 6 und 22, vorzugsweise zwischen 7 und 20 Gew.-% aufweist.

3. Verfahren nach einem der Ansprüche 1 oder 2, **dadurch gekennzeichnet, dass** als Aniontensidsäure(n) eine oder mehrere Substanz(en) aus der Gruppe der Carbonsäuren, der Schwefelsäurehalbester und der Sulfonsäuren, vorzugsweise aus der Gruppe der Fettsäuren, der Fettalkylschwefelsäuren und der Alkylarylsulfonsäuren, insbesondere aus der Gruppe der C₈₋₁₈-, insbesondere der C₉₋₁₃-Alkylberizolsulfonsäuren, eingesetzt wird/werden.

4. Verfahren nach einem der Ansprüche 1 bis 3, **dadurch gekennzeichnet, daß** der Gehalt der Verfahrensprodukte an neutralisierten Aniontensidsäuren maximal 50 Gew.-%, vorzugsweise 8 bis 42 Gew.-%, besonders bevorzugt 10 bis 35 Gew.-% und insbesondere 15 bis 25 Gew.-% beträgt.

5. Verfahren nach einem der Ansprüche 1 bis 4, **dadurch gekennzeichnet, dass** die flüssige, saure Komponente beim Eintrag in den Freifallmischer eine Temperatur von 20 bis 60 °C, vorzugsweise von 30 bis 55 °C und insbesondere von 40 bis 50 °C aufweist.

6. Verfahren nach einem der Ansprüche 1 bis 5, **dadurch gekennzeichnet, dass** das Schüttgewicht der Tensidgranulate 350 bis 700 g/l, besonders bevorzugt 400 bis 650 g/l und insbesondere 500 bis 600 g/l beträgt.

7. Verfahren nach einem der Ansprüche 1 bis 6, **dadurch gekennzeichnet, dass** die Tensidgranulate eine Korngrößenverteilung mit einer mittleren Korngröße d₅₀ unterhalb 5000 µm, bevorzugt zwischen 20 und 3000 µm, besonders bevorzugt zwischen 40 und 2000 µm und insbesondere zwischen 50 und 1600 µm aufweisen.

8. Verfahren nach einem der Ansprüche 1 bis 7, **dadurch gekennzeichnet, dass** der Gewichtsanteil der Tensidgranulate mit einer Korngröße zwischen 100 und 1600 µm vor der Aufbereitung mindestens 80 Gew.-%, vorzugsweise mindestens 82 Gew.-%, besonders bevorzugt mindestens 85 Gew.-%, ganz besonders bevorzugt mindestens 90 Gew.-% und insbesondere mindestens 95 Gew.-% beträgt.

9. Verfahren nach einem der Ansprüche 1 bis 8, **dadurch gekennzeichnet, dass** der Gewichtsanteil der Tensidgranulate mit einer Korngröße zwischen 100 und 800 µm vor der Aufbereitung mindestens 52 Gew.-%, vorzugsweise mindestens 62 Gew.-%, besonders bevorzugt mindestens 70 Gew.-%, ganz besonders bevorzugt mindestens 76 Gew.-% und insbesondere mindestens 80 Gew.-% beträgt.

10. Verfahren nach einem der Ansprüche 1 bis 9, **dadurch gekennzeichnet, dass** es sich bei dem Freifallmischer um einen Trommelmischer, Taumelmischer, Konusmischer, Doppelkonusmischer oder V-Mischer handelt.

11. Verfahren nach einem der Ansprüche 1 bis 10, **dadurch gekennzeichnet, dass** die Verweilzeit des Reaktionsgemischs in dem drehbaren Behälter weniger als 20 Minuten, bevorzugt zwischen 1 und 600 Sekunden, besonders bevorzugt zwischen 1 und 300 Sekunden und insbesondere zwischen 1 und 120 Sekunden beträgt.

12. Verfahren nach einem der Ansprüche 1 bis 11, **dadurch gekennzeichnet, dass** die Verfahrensprodukte nach dem Austrag aus dem Freifallmischer auf einer Reaktionsstrecke nachbehandelt werden.

13. Verfahren nach Anspruch 12, **dadurch gekennzeichnet, dass** es sich bei der Reaktionsstrecke um eine pneumatische Wirbelschicht und/oder ein Transportband und /oder um einen Mischer handelt.

## Claims

1. A method for preparing surfactant granules with an apparent density from 300 to 800 g/L by neutralization of anionic surfactant acids as well as optionally other acid components with solid neutralization agents, wherein the anionic surfactant acid(s) and the solid neutralization agent(s) are agglomerated in a freefall mixer, and optionally processed subsequently, **characterized in that** the anionic surfactant acid has a water content between 5 and 24% by weight.

2. The method according to claim 1, **characterized in that** the anionic surfactant acid has a water content between 6 and 22, preferably between 7 and 20% by weight.

3. The method according to any of claims 1 or 2, **characterized in that** one or more substances from the group of carboxylic acids, sulfuric acid half-esters and sulfonic acids, preferably from the group of fatty acids, of fatty alkylsulfuric acids, and alkylaryl-sulfonic acids, in particular from the group of C₈₋₁₆ in particular C₉₋₁₃ alkylbenzene-sulfonic acids, are applied as anionic surfactant acid(s).

4. The method according to any of claims 1 to 3, **characterized in that** the content of neutralized anionic surfactant acids in the method products is at most 50% by weight, preferably from 8 to 42% by weight, more preferably from 10 to 35% by weight, and in particular from 15 to 25% by weight.

5. The method according to any of claims 1 to 4, **characterized in that** the liquid acid component upon introduction into the freefall mixer has a temperature from 20 to 60°C, preferably from 30 to 55°C and in particular from 40 to 50°C.

6. The method according to any of claims 1 to 5, **characterized in that** the apparent density of the surfactant granules is from 350 to 700 g/L, more preferably from 400 to 650 g/L, and in particular from 500 to 600 g/L.

7. The method according to any of claims 1 to 6, **characterized in that** the surfactant granules have a grain size distribution with an average grain size d₅₀ below 5,000 µm, preferably between 20 and 3,000 µm, more preferably between 40 and 2,000 µm and in particular between 50 and 1,600 µm.

8. The method according to any of claims 1 to 7, **characterized in that** the weight proportion of the surfactant granules with a grain size between 100 and 1,600 µm before the processing is at least 80% by weight, preferably at least 82% by weight, more preferably at least 85% by weight, most preferably at least 90% by weight, and in particular at least 95% by weight.

9. The method according to any of claims 1 to 8, **characterized in that** the weight proportion of the surfactant granules with a grain size between 100 and 800 µm before the processing is at least 52% by weight, preferably at least 62% by weight, more preferably at least 70% by weight, most preferably at least 76% by weight, and in particular at least 80% by weight.

10. The method according to any of claims 1 to 9, **characterized in that**, as for the freefall mixer, this is a drum mixer, tumbler mixer, cone mixer, double cone mixer, or V-mixer.

11. The method according to any of claims 1 to 10, **characterized in that** the residence time of the reaction mixture in the rotatable container is less than 20 minutes, preferably between 1 and 600 seconds, more preferably between 1 and 300 seconds, and in particular between 1 and 120 seconds.

12. The method according to any of claims 1 to 11, **characterized in that** the method products are subject to post-treatment on a reaction section after exiting the freefall mixer.

13. The method according to claim 12, **characterized in that**, as for the reaction section, this is a pneumatic fluidized bed and/or a conveyer belt and/or a mixer.

## Revendications

1. Procédé pour la préparation de produits de granulation contenant un ou plusieurs tensioactifs, possédant une densité apparente de 300 à 800 g/l, par neutralisation d'acides de tensioactifs anioniques, et de manière facultative d'autres composants acides comprenant des agents de neutralisation solides, dans lequel on agglomère l'acide ou les acides de tensioactifs anioniques et le/les agents de neutralisation solides dans un mélangeur à chute libre, et on les soumet de manière facultative à un traitement ultérieur, **caractérisé en ce que** l'acide de tensioactif anionique présente une teneur en eau entre 5 et 24 % en poids.

2. Procédé selon la revendication 1, **caractérisé en ce que** l'acide de tensioactif anionique présente une teneur en eau entre 6 et 22, de préférence entre 7 et 20 % en poids.

3. Procédé selon la revendication 1 ou 2, **caractérisé en ce que** l'on met en oeuvre, à titre d'acide(s) de tensioactif(s) anionique(s), une ou plusieurs substances du groupe des acides carboxyliques, des demi-esters de l'acide sulfurique et des acides sulfoniques, de préférence du groupe des acides gras, des acides alkylsulfuriques gras et des acides alkylarylsulfoniques, en particulier du groupe des acides alkyl(en C₈-C₁₆), en particulier alkyl(en C₉-C₁₃)benzènesulfoniques.

4. Procédé selon l'une quelconque des revendications 1 à 3, **caractérisé en ce que** la teneur des produits issus du procédé en acides neutralisés de tensioactifs anioniques s'élève au maximum à 50 % en poids, de préférence de 8 à 42 % en poids, de manière particulièrement préférée de 10 à 35 % en poids et en particulier de 15 à 25 % en poids.

5. Procédé selon l'une quelconque des revendications 1 à 4, **caractérisé en ce que** le composant acide liquide présente, lors de son entrée dans le mélangeur à chute libre, une température de 20 à 60 °C, de préférence de 30 à 55 °C et en particulier de 40 à 50 °C.

6. Procédé selon l'une quelconque des revendications 1 à 5, **caractérisé en ce que** la densité apparente des produits de granulation contenant un ou plusieurs tensioactifs, s'élève de 350 à 700 g/l, de manière particulièrement préférée de 400 à 650 g/l et en particulier de 500 à 600 g/l.

7. Procédé selon l'une quelconque des revendications 1 à 6, **caractérisé en ce que** les produits de granulation contenant un ou plusieurs tensioactifs présente une distribution granulométrique dont la granulométrie moyenne d₅₀ est inférieure à 5000 µm, de préférence s'élève entre 20 et 3000 µm, de manière particulièrement préférée entre 40 et 2000 µm et en particulier entre 50 et 1600 µm.

8. Procédé selon l'une quelconque des revendications 1 à 7, **caractérisé en ce que** la fraction pondérale des produits de granulation contenant un ou plusieurs tensioactifs dont la granulométrie se situe entre 100 et 1600 µm s'élève, avant le traitement, à au moins 80 % en poids, de préférence à au moins 82 % en poids, de manière particulièrement préférée à au moins 85 % en poids, de manière tout particulièrement préférée à au moins 90 % en poids et en particulier à au moins 95 % en poids.

9. Procédé selon l'une quelconque des revendications 1 à 8, **caractérisé en ce que** la fraction pondérale des produits de granulation contenant un ou plusieurs tensioactifs dont la granulométrie se situe entre 100 et 800 µm s'élève, avant le traitement, à au moins 52 % en poids, de préférence à au moins 62 % en poids, de manière particulièrement préférée à au moins 70 % en poids, de manière tout particulièrement préférée à au moins 76 % en poids et en particulier à au moins 80 % en poids.

10. Procédé selon l'une quelconque des revendications 1 à 9, **caractérisé en ce que**, en ce qui concerne le mélangeur à chute libre, il s'agit d'un mélangeur à tambour, d'un mélangeur à culbutage, d'un mélangeur à cône, d'un mélangeur à double cône ou d'un mélangeur en V.

11. Procédé selon l'une quelconque des revendications 1 à 10, **caractérisé en ce que** le temps de séjour du mélange réactionnel dans le récipient rotatif est inférieur à 20 minutes, de préférence s'élève entre 1 et 600 secondes, de manière particulièrement préférée entre 1 et 300 secondes et en particulier entre 1 et 120 secondes.

12. Procédé selon l'une quelconque des revendications 1 à 11, **caractérisé en ce que** les produits issus du procédé sont soumis à un traitement ultérieur sur un tronçon de réaction, après leur sortie du mélangeur à chute libre.

13. Procédé selon la revendication 12, **caractérisé en ce que**, en ce qui concerne le tronçon de réaction, il s'agit d'un lit fluidisé pneumatique et/ou d'une bande transporteuse et/ou d'un mélangeur.
